# EUROPÄISCHE PATENTSCHRIFT

(11) **EP 0 398 877 B1**
(45) Veröffentlichungstag und Bekanntmachung des Hinweises auf die Patenterteilung: **30.06.1993**
(21) Anmeldenummer: 88908929.8
(22) Anmeldetag: 15.10.1988
(51) Int. Cl.: B65F 3/04

(54) **VORRICHTUNG ZUM ENTLEEREN VON BEHÄLTERN, INSBESONDERE MÜLLBEHÄLTERN**
DEVICE FOR EMPTYING CONTAINERS, IN PARTICULAR REFUSE CONTAINERS
DISPOSITIF POUR VIDER DES CONTENEURS, NOTAMMENT DES CONTENEURS A ORDURES

(30) Priorität: 20.10.1987 DE 3735420
(43) Veröffentlichungstag der Anmeldung: 28.11.1990
(62) Teilanmeldung aus: 92121350.0
(73) Patentinhaber: OTTO LIFT-SYSTEME GmbH, 50996 Köln (DE)
(72) Erfinder: WÜRTZ, Renate, D-7121 Erligheim (DE)
(74) Vertreter: Müller, Hans, Dipl.-Ing.
(86) Internationale Anmeldenummer: DE8800633
(87) Internationale Veröffentlichungsnummer: WO8903794

(56) Entgegenhaltungen:
- WO-A-85/03689
- AT-B- 302 902
- DE-A- 2 721 059
- DE-A- 3 517 491

## Beschreibung

### TECHNISCHES GEBIET

Die Erfindung betrifft eine Vorrichtung zum Entleeren von Behältern, insbesondere Müllbehältern, mit zumindest einer HubKippvorrichtung, die mit einem Hub-Kipprahmen zum Aufnehmen des zu entleerenden Behälters versehen ist, mit einem Druckmittelleistungskreis zum Betätigen des Hub-Kipprahmens, mit einer elektrischen Steuereinrichtung zum Aktivieren des Druckmittelleistungskreises, mit einer Betätigungseinrichtung zum Aktivieren der elektrischen Steuereinrichtung und mit einer Schalteinrichtung zum Beeinflussen der Hub-Kippbewegung des Hub-Kipprahmens, wobei die Schalteinrichtung von dem auf dem Hub-Kipprahmen aufgenommenen Behälter betätigbar ist und derart auf die weitere Hub-Kippbewegung einwirksam ist, daß nur bei vorbestimmbarer Ausrichtung eines Behälters am Hub-Kipprahmen die Hub-Kippbewegung fortgesetzt wird.

### STAND DER TECHNIK

Eine derartige Vorrichtung ist aus der DE-A 3 517 491 bekannt. Diese Vorrichtung besitzt eine Schaltleiste, die durch einen an der Hub-Kippvorrichtung aufsitzenden Behälter niedergedrückt werden und dabei einen Endschalter betätigen kann. Der Schalter löst nach einer bestimmten Hubzeit bzw. nach Überwindung einer bestimmten Hubhöhe einen automatisch ablaufenden Hub-Kippvorgang für einen zu entleerenden Müllbehälter aus. Der Endschalter wird dabei nur aktiviert, wenn die Schaltleiste durch den Behälterrand heruntergedrückt wird. Die Schaltleiste ist um eine Achse beweglich, die parallel zu dem auf der Hub-Kippvorrichtung aufsitzenden Behälterrand ausgerichtet ist. Die Leiste wird also immer dann heruntergedrückt, und damit der Endschalter betätigt, wenn irgendein Teil dieses Behälterrandes von oben auf der Leiste aufsitzt. Dies birgt die Gefahr in sich, daß auch bei "falschem" Sitz des Behälters - wie beispielsweise bei einem seitlich außermittigen Sitz oder bei teilweise beschädigtem Umschlagrand oder bei Vorhandensein von Schmutzteilchen im Umschlagrand - ein "richtiger" Sitz vorgetäuscht wird.

Es ist ferner eine Vorrichtung bekannt (WO 85/03689), die mit einem elektrischen Steuerstromkreis versehen ist, der einen von einem auf die Hub-Kippvorrichtung angesetzten Behälter betätigten Schalter zum Einschalten des Steuerungsablaufes und einen die zeitliche Ventilsteuerung für den Bewegungsablauf bestimmenden Zeitschalter enthält. Die Hub-Kippvorrichtung wird damit automatisch durch den auf die Hub-Kippvorrichtung angesetzten Behälter gestartet. Sofern der Müllbehälter nicht richtig auf der Hub-Kippvorrichtung vorhanden ist, läßt sich die Vorrichtung nicht in Bewegung setzen. Der für die zeitliche Ventilsteuerung vorgesehene elektrische Steuerstromkreis kann bei dieser bekannten Vorrichtung ferner derart ausgebildet sein, daß bei Freigabe des auf der Hub-Kippvorrichtung aufsitzenden Behälters von dem die Hub-Kippvorrichtung startenden Schalter die Hub-Kippvorrichtung in ihre Ausgangsstellung zurückversetzt wird. Hiermit wird erreicht, daß die Hub-Kippbewegung dann nicht fortgeführt wird, wenn der Behälter seinen Kontaktsitz auf dem Schalter verloren haben sollte. Auch bei dieser Ausbildung dient der Schalter dazu, den Entleerungsvorgang automatisch in Gang zu setzen. Der Entleerungsvorgang wird allerdings unterbrochen, sobald der Müllbehälter nicht mehr auf dem Schalter aufliegt. Die Wahrscheinlichkeit, daß ein richtig angesetzter Behälter seinen Sitz während des Entleervorganges verlieren sollte, ist beliebig unwahrscheinlich und beispielsweise nur bei einem Bruch von tragenden Baugliedern vorstellbar. Falls etwas Derartiges eintreten sollte, wäre allerdings diese bekannte, den Hub-Kippvorgang unterbrechende Notabschaltung wenig hilfreich. Der Behälter würde in einem derartigen Unglücksfall unabhängig von dem Zurückfahren des Hub-Kipprahmens unkontrolliert zurückfallen.

Bei dieser bekannten Vorrichtung kann der Entleerungsvorgang in jedem Falle nur dann gestartet werden, wenn der Behälter seinen vorschriftsmäßigen Sitz auf der Hub-Kippvorrichtung eingenommen hat, da er nur in dieser Lage den an der Hub-Kippvorrichtung vorhandenen Schalter kontaktieren kann.

Nun sind die örtlichen Verhältnisse beim Entleeren von Müllbehältern nicht immer so, daß die Standfläche des Müllbehälters in derselben Ebene liegt wie die Standfläche, auf der während eines Entleervorganges das Müllfahrzeug mit seinen Rädern aufsteht. Quer- und Längsneigungen der Straßenoberfläche bewirken, daß in aller Regel der Behälter schiefwinklig an der Rückwand des Müllfahrzeugs vorhanden ist. Dies ist auch der Grund dafür, daß bei dieser bekannten Vorrichtung der Müllbehälter auf die Hub-Kippvorrichtung aufgesetzt werden muß, da er im die Hub-Kippvorrichtung nicht belastenden Zustand nicht parallel zur Aufnahmeleiste der Hub-Kippvorrichtung ausgerichtet ist. Der Entleervorgang kann nämlich erst gestartet werden, wenn der Behälter auf der Hub-Kippvorrichtung - in vorgeschriebener Ausrichtung - aufgelagert vorhanden ist.

Das Vorhandensein eines Schalters, der durch einen vorSchriftsmäßig an der Hub-Kippvorrichtung hängenden Behälter automatisch betätigt wird, ist im übrigen aus der DE-OS 27 21 059 bekannt. Der dortige Schalter dient zum Kontrollieren des richtigen Sitzes des Müllbehälters in der Weise, daß der Schalter durch den Behälter eingeschaltet wird und eine Kontrolleuchte zum Leuchten bringt. Leuchtet die Kontrollleuchte nicht auf, so sitzt der Behälter nicht ordnungsgemäß auf der Hub-Kippvorrichtung auf. Eine den Müllvorgang einleitende und überwachende Bedienperson hat dann die Möglichkeit, durch Betätigen entsprechender Betätigungsglieder den weiteren Hub-Kippvorgang zu unterbrechen.

Ausgehend von diesem vorbekannten Stand der Technik liegt der Erfindung die Aufgabe zugrunde, eine automatische, sichere Vorrichtung zum Entleeren von Behältern, insbesondere Müllbehältern anzugeben, die nicht nur bei ebenen, sondern auch bei beliebig geneigten Geländeoberflächen angewendet werden kann. Dies setzt voraus, daß die im vorstehenden Stand der Technik vorhandenen Gefahren mit Sicherheit ausgeschaltet werden.

Die Lösung dieser Erfindung ist durch die Merkmale des Hauptanspruchs gegeben. Die erfindungsgemäße Vorrichtung zum Entleeren von Müllbehältern, insbesondere Müllbehältern der eingangs genannten Art zeichnet sich dementsprechend dadurch aus, daß durch die Betätigungseinrichtung ein automatisch ablaufender Hub-Kippvorgang ausgelöst wird, daß die Schalteinrichtung zwei Kontaktelemente enthält, daß die beiden Kontaktelemente so an der Hub-Kippvorrichtung vorhanden sind, daß sie in der Ebene der Hub-Kippbewegung synchron zu der Hub-Kippbewegung bewegbar sind, daß das erste der beiden Kontaktelemente fest an der Hub-Kippvorrichtung und das zweite der beiden Kontaktelemente fest an einem Waagebalken befestigt ist, der um eine Achse verschwenkbar ist, die in der Ebene der Hub-Kippbewegung liegt, daß die Schwenklage des Waagebalkens und damit die Schwenkausrichtung des zweiten Kontaktelementes durch Kontakt mit dem Behälter so beeinflußbar ist, daß bei vorschriftsmäßiger Lage des Behälters auf dem Hub-Kipprahmen sich die beiden Kontaktelemente in gegenseitiger Kontaktstellung befinden, wobei die Schalteinrichtung so auf die weitere Hub-Kippbewegung einwirksam ist, daß nach Überwindung eines vorbestimmten Hub-Kippbewegungsweges des Hub-Kipprahmens eine weitere Bewegung des Rahmens nur erfolgt, wenn sich die beiden Kontaktelemente in Kontaktstellung befinden.

Um den Kontakt herzustellen, braucht der Behälter nicht vollständig, sondern nur teilweise auf dem Waagebalken positioniert zu sein. Als günstig hat es sich in diesem Zusammenhang erwiesen, wenn der Waagebalken so positioniert wird, daß der Behälter mit seinem dem Hub-Kipprahmen zugewandten oberen Umschlagrand auf dem Waagebalken positioniert werden kann.

Um einen sicheren Kontakt zwischen dem Behälter und dem Waagebalken zu ermöglichen und Fertigungstoleranzen sowohl was den Behälter als auch was die Hub-Kippvorrichtung betrifft, auszuschalten, ist die Schwenkachse des Waagebalkens bzw. der Waagebalken insgesamt in Richtung der Hub-Kippbewegung nachgiebig gelagert.

Nach einem weiteren Merkmal der Erfindung besitzt die Schalteinrichtung einen Schalter, der nach einer vorbestimmten HubKippbewegung des Hub-Kipprahmens durch letzteren betätigbar ist, wobei der Schalter mittels der Schalteinrichtung so mit dem Druckmittel leistungskreis der Hub-Kippvorrichtung und dem darin enthaltenen Absperrventil verbunden ist, daß nach seiner Betätigung nur bei Kontaktstellung der beiden Kontaktelemente die Freigabe des Absperrventils aufrechterhalten bleibt. Das Überprüfen des richtigen Sitzes des Müllbehälters auf der Hub-Kippvorrichtung erfolgt damit zu dem Zeitpunkt, wo besagter Schalter betätigt wird. Dieser Schalter, der durch die Bewegung des Hub-Kipprahmens geschaltet wird, kann damit so vorhanden sein, daß er nach einer vorbestimmten Hub-Kippbewegung des Hub-Kipprahmens geschaltet und damit der Überprüfungsvorgang ermöglicht wird.

Die vorstehend beschriebene Überprüfungseinrichtung ist hinsichtlich der Betriebssicherheit von ausschlaggebender Bedeutung. Hinsichtlich der verbesserten Automatisation des eigentlichen Hub-Kippvorganges und damit des Entleerungsvorganges kann sich die eingangs genannte Vorrichtung weiter dadurch auszeichnen daß eine Bypassleitung für das in dem Druckmittelleistungskreis als Mehr-Wege-Ventil ausgebildete Absperrventil vorhanden ist, daß in der Bypassleitung ein zweites als Mehr-Wege-Ventil ausgebildetes Absperrventil und ein durch diese Leitung zweiseitig beaufschlagbarer Zylinder in Reihe geschaltet vorhanden ist, daß der Hubzylinder mit einer die Bewegung seines Kolbens zählenden Einrichtung verbunden ist, wobei durch das Umschalten des zweiten Absperrventils diese Bewegung in ihrer jeweiligen Richtung umkehrbar ist, daß ein Schaltorgan in der zu den Hub-Kippzylindern führenden Leitung vorhanden ist, daß dieses Schaltorgan mit dem zweiten Absperrventil derart verbunden ist, daß bei Erreichen eines vorbestimmten Leitungsdruckes, bei dem die Hub-Kippzylinder sich in ihrer maximalen Hub-Kippstellung befinden, dieses zweite Absperrventil aus seiner Absperrstellung umschaltbar ist und daß die Zähleinrichtung mit der Steuereinrichtung für das von der Bypassleitung kurzgeschlossene erste Absperrventil derart verbunden ist, daß bei Erreichen einer vorbestimmten Anzahl von Bewegungen des Kolbens das erste Absperrventil in seine den freien Rückfluß des Druckmittels aus den Hub-Kippzylindern ermöglichende Rückflußstellung umschaltbar ist. Eine derartig ausgebildete automatisch arbeitende Entleervorrichtung besitzt damit eine hydraulisch arbeitende Zähleinrichtung, mit der die Anzahl der Rüttelbewegungen des Behälters in seiner eigentlichen Entleerstellung vorbestimmt werden kann.

Vorbekannt ist es in diesen Zusammenhang aus der bereits erwähnten WO 85/03689, den Rüttelvorgang über ein Zeitrelais zu steuern. Nach einer bestimmten Zeitdauer wird der Entleervorgang durch dieses Zeitrelais beendet. In der durch das Zeitrelais zur Verfügung gesetzten Zeit zum Entleeren eines Müllbehälters hängt die Anzahl der Rüttelbewegungen, die für ein vollständiges Entleeren von Müllbehältern unumgänglich sind, von der Geschwindigkeit ab, mit der die Behälter hin- und herbewegt werden. Nachdem sich ungleiche Behälter aber nicht in jedem Fall mit konstant gleicher Geschwindigkeit aus ihrer maximalen Hubstellung zurückbewegen, ist die Anzahl der Rüttelbewegungen dementsprechend unterschiedlich. Mit der erfindungsgemäßen Vorrichtung läßt sich dieser Nachteil vermeiden, da nicht die Zeitdauer sondern die Anzahl der Rüttelbewegungen dem Entleervorgang zugrundegelegt werden.

In vorteilhafter Weise ist in dem Hubzylinder ein zweiter Kolben vorhanden, der durch den ersten Kolben verschiebbar ist und der außerhalb des Hubzylinders als Kontakt für ein elektrisches Zählwerk derart wirksam ist, daß bei jeder Kontaktierung des zweiten Kolbens mit dem Zählwerk letzteres weiterzählt.

Die erfindungsgemäße Vorrichtung ist nach einem weiteren Merkmal der Erfindung als Folgeschaltung ausgebildet; das bedeutet, daß während der Aufwärtsbewegung des Hub-Kipprahmens letzterer durch eine erste Zylindereinheit zuerst angehoben und anschließend durch eine zweite Zylindereinheit verschwenkt wird. Bei einer derartig ausgebildeten erfindungsgemäßen Vorrichtung ist zwischen dem ersten Absperrventil und den Hub-Kippzylindern ein Verzweigungsventil vorhanden, mit dem das Druckmittel entweder zu einer die Hubbewegung verursachenden ersten Zylindereinheit oder zu einer die Schwenkbewegung verursachenden zweiten Zylindereinheit steuerbar ist; ferner ist eine Leitung zwischen der ersten und der zweiten Zylindereinheit mit einem Druckbegrenzungsventil vorhanden, wobei das Druckbegrenzungsventil von einer Bypassleitung mit einem Rückschlagventil umgeben ist und das Rückschlagventil die Bypassleitung in Richtung auf die zweite Zylindereinheit hin versperrt. Das Verzweigungsventil wird dabei in vorteilhafter Weise durch die Hub-Kippvorrichtung selber umgeschaltet. Damit wird erreicht, daß in Abhängigkeit von der zurückgelegten Hub-Kippbewegung das Verzweigungsventil entsprechend umgestellt wird.

Eine konstruktiv einfache Möglichkeit, um das Verzweigungsventil durch die Hub-Kippvorrichtung umzuschalten, zeichnet sich dadurch aus, daß ein Betätigungsglied am Hub-Kipprahmen so vorhanden ist, daß nach Überwindung eines vorbestimmten Hubweges das Verzweigungsventil den Druckmittelzufluß zu der die Hubbewegung verursachenden Zylindereinheit versperrt und zu der anderen Zylindereinheit freigibt, wobei das Betätigungsglied das Verzweigungsventil in dieser Stellung hält, solange der tatsächliche Hubweg des Hub-Kipprahmens den vorbestimmten Hubweg nicht unterschreitet.

Aus arbeitsschutzrechtlichen Überlegungen ist es wünschenswert, daß automatisch ablaufende Arbeitsvorgänge beim Auftreten von möglichen Gefahrenmomenten ohne das Einwirken von Bedienpersonen automatisch angehalten werden können. Dies bedeutet für den vorliegenden automatischen Arbeitsablauf der Entleervorrichtung, daß verhindert werden muß, daß die Vorrichtung bedienende oder fremde Personen, die während des Entleervorganges in den Arbeitsbereich der Hub-Kippvorrichtung gelangen, oder daß dort vorhandene Personen durch die Bewegung des Hub-Kipprahmens - beispielsweise bei der Abwärtsbewegung desselben infolge Kontakt mit dem Hub-Kipprahmen - verletzt werden.

Unter diesen Gesichtspunkten hat es sich als günstig herausgestellt, die automatisch arbeitende Vorrichtung zum Entleeren von Behältern, insbesondere Müllbehältern mit einem Schaltelement auszugestalten, das ständig im Arbeitsbereich der Hub-Kippvorrichtung vorhanden ist, und dieses Schaltelement mit dem im Druckmittelleistungskreis vorhandenen Absperrventils so zu verbinden, daß bei Kontaktierung des Schaltelements durch eine fremde Person das Absperrventil in seine den Leitungsfluß des Druckmediums blockierende Stellung verstellt wird. Durch Berührung mit dem Schaltelement wird damit automatisch der weitere Arbeitsablauf unterbrochen, so daß in den Arbeitsbereich eindringende oder dort vorhandene Personen durch die Bewegung des Hub-Kipprahmens nicht verletzt werden können.

Als besonders günstig hat es sich herausgestellt, das Schaltelement am Hub-Kipprahmen zu befestigen. Das Schaltelement wird dann bei der Bewegung des Hub-Kipprahmens mitbewegt, was nicht störend ist; vielmehr wird dadurch auf konstruktiv einfache Weise sichergestellt, daß das Schaltelement immer in unmittelbarer Nachbarschaft zu dem sich bewegenden und die Gefahr auslösenden Hub-Kipprahmen vorhanden ist.

Um einen großen Arbeitsbereich mit Hilfe dieses Schaltelementes sichern zu können, ist in vorteilhafter Weise ein erstes Schaltelement vorhanden, das so ausgedehnt vorhanden ist, daß es den Hub-Kipprahmen seitlich zum größten Teil abdeckt. In Ergänzung oder alternativ dazu kann ein zweites Element vorhanden sein, das seinerseits so ausgedehnt ausgebildet ist, daß es den maximal nach oben hochgeschwenkten Hub-Kipprahmen zum größten Teil von unten her abdeckt. Eine Bedienperson, die zufälligerweise unter den hochgeschwenkten Hub-Kipprahmen geraten ist, kann so nicht durch den sich herabbewegenden Hub-Kipprahmen verletzt werden, da beim Abwärtsbewegen des Hub-Kipprahmens die Person zeitlich vor ihrer Berührung mit dem Hub-Kipprahmen mit dem unter dem Hub-Kipprahmen vorhandenen Schaltelement in Berührung kommt. Dies hat zur Folge, daß der Hub-Kipprahmen in seiner momentanen Stellung arretiert wird. Ähnliches gilt für eine seitlich an den Hub-Kipprahmen herantretende Person, die ebenfalls zeitlich vor dem Kontakt mit dem Hub-Kipprahmen vorher mit dem seitlich am Hub-Kipprahmen vorhandenen Schaltelement in Kontakt gerät, dieses seitlich verschiebt und ebenfalls dadurch bewirkt, daß der Hub-Kipprahmen in seiner momentanen Stellung arretiert wird.

Weitere Ausgestaltungen und Vorteile der Erfindung sind den in den Ansprüchen weiterhin aufgeführten Merkmalen zu entnehmen.

### KURZE BESCHREIBUNG DER ZEICHNUNG

Die Erfindung wird im folgenden anhand des in der Zeichnung dargestellten Ausführungsbeispiels näher beschrieben und erläutert. Die der Beschreibung und der Zeichnung zu entnehmenden Merkmale können bei anderen Ausführungsformen der Erfindung einzeln für sich oder zu mehreren in beliebiger Kombination angewendet werden. Es zeigen:
- Fig. 1: ein Schaltschema für eine Vorrichtung zum Entleeren von Müllbehältern, die mit einer den richtigen Sitz des Müllbehälters kontrollierenden Überwachungseinrichtung ausgestattet ist,
- Fig. 2: eine perspektivische Teilansicht des mit Elementen der Überwachungseinrichtung ausgestatteten Hub-Kipprahmens und eines vor dem Hub-Kipprahmen positionierten Müllbehälters,
- Fig. 3: eine perspektivische Ansicht des auf dem Hub-Kipprahmen positionierten Behälters nach Fig. 2, und
- Fig. 4: eine schematische Seitenansicht des Hub-Kipprahmens mit angesetztem Müllbehälter in einer - durchgezogenen - unteren Stellung und - strichpunktierten - oberen Stellung, der sowohl seitlich als auch von unten mit einer Sicherungseinrichtung versehen ist.

Aus einem nicht dargestellten Druckmittel-Versorgungstank wird mittels einer Pumpe P über eine Leitung 12 ein Drei-Wege-Ventil 14 mit einem Druckmittel beaufschlagt. Von dem Drei-Wege-Ventil 14 führt eine Druckmittelleitung 16 zu einem Zwei-Wege-Ventil 18. Das Druckmittel kann von diesem Zwei-Wege-Ventil 18 über eine weitere Leitung 20 zu einem Hub-Kippzylinder 22 geleitet werden. Über eine weitere Leitung 24 wird das Druckmittel von dem Zwei-Wege-Ventil 18 an der Stelle 28 in eine von der Leitung 20 abzweigende Leitung 26 eingeleitet. Von dort strömt es in der Leitung 26 weiter zu einer Verzweigungsstelle 38, wo es in einer linken Leitung 30 in einen linken Schwenkzylinder 32 und in einer rechten Leitung 34 in einen rechten Schwenkzylinder 36 einmündet.

In der Verzweigungsstelle 38 ist ein Schalter 40 angeschlossen, der aus seiner Stellung a bei einem bestimmten Leitungsdruck in seine Stellung b umgeschaltet wird.

Von der Leitung 16 zweigt eine Leitung 42 zu einem Hubzylinder 44 ab. In diesem Hubzylinder 44 ist ein Kolben 46 beweglich gelagert. Sofern Druckmittel durch die Leitung 42 in den Hubzylinder 44 eingeleitet wird, wird der Kolben 46 nach - in Fig. 1 - rechts versetzt. Von dem rechten Ende des Hubzylinders 44 führt eine weitere Leitung 48 zu dem Druckmittel-Versorgungstank T.

In dieser Leitung 48 sitzt ein Zwei-Wege-Ventil 50. Zwischen dem Zwei-Wege-Ventil 50 und dem Tank T führt eine Leitung 52 zu dem Drei-Wege-Ventil 14 zurück. Das Zwei-Wege-Ventil 50 ist über eine weitere Leitung 53 mit der Leitung 12 verbunden. Diese Leitung 53 führt durch in einer Stellung a des Zwei-Wege-Ventils 50 durch dasselbe hindurch und mündet in eine Leitung 54, die ihrerseits in ein weiteres Drei-Wege-Ventil 56 einmündet. Von diesem Drei-Wege-Ventil 56 führt ebenfalls eine Rückführleitung 58 zu dem Druckmittel-Versorgungstank T zurück. Eine weitere Leitung 60 führt von diesem Drei-Wege-Ventil 56 zu der Leitung 16.

In der im Bereich zwischen dem Hubzylinder 22 und den beiden Schwenkzylindern 32, 36 vorhandenen Leitung 26 ist ein Druckbegrenzungsventil 62 vorhanden, das erst bei einem bestimmten Leitungsdruck die Leitung 26 freigibt. Dieses Druckbegrenzungsventil 62 ist von einer Bypassleitung 64 umgeben, in der ein Rückschlagventil 66 vorhanden ist. Dieses Rückschlagventil versperrt die Strömungsrichtung aus Richtung der Hubzylinder 22 zu den Schwenkzylindern 32, 36 hin.

Ein weiteres Druckbegrenzungsventil 68 ist in einer Leitung 69 vorhanden, die die Leitung 53 mit der Leitung 48 verbindet.

Das Drei-Wege-Ventil 14 wird mittels einer Steuereinrichtung 70 in seine verschiedenen Stellungen a, b, c verstellt. An dieser Steuereinrichtung 70 ist ein Handschalter 72 angeschlossen. Durch Betätigen dieses Schalters 72 wird das Drei-Wege-Ventil 14 in seine Stellung c geschaltet. An dem anderen Drei-Wege-Ventil 56, das über einen von Hand zu betätigenden Betätigungshebel 74 verstellt wird, ist ein Sperrglied 76 vorhanden, das das Drei-Wege-Ventil 56 in seiner Sperr-Stellung b beläßt und verhindert, daß das Ventil 56 mittels des Betätigungshebels 74 verstellt werden könnte. Sofern das Sperrglied 76 aus seiner Sperr-Stellung - in Fig. 1 - nach oben verstellt wird, gelangt es in Kontakt mit zwei Kontakten 80. In der die Kontakte 80 enthaltenden Leitung 82 fließt dann ein elektrischer Strom zu der Steuereinrichtung 70, der bewirkt, daß über die elektrische Leitung 84 das Drei-Wege-Ventil 14 aus seiner Sperr-Stellung b nicht verstellt werden kann, auch nicht durch Betätigen des Schalters 72.

Mit der Steuereinrichtung 70 ist ferner über eine elektrische Leitung 86 ein Zählwerk Z verbunden. Das Zählwerk Z ist seinerseits mit zwei Kontakten 88 verbunden. Diese Kontakte 88 können von einem Kolben 90 kontaktiert werden, der mit seinem von den Kontakten 88 abgewandten Ende in den Hubzylinder 44 hineinragt. Dieser Kolben 90 kann durch den Kolben 46 des Hubzylinders 44 nach rechts und damit in eine die Kontakte 88 kontaktierende Stellung verschoben werden. Jedesmal, wenn der Kolben 90 an den Kontakten 88 anliegt, fließt ein elektrischer Kontakt zu dem Zählwerk Z, wodurch letzteres um eins weiterverstellt wird. Die Zählstellung dieses Zählwerks Z wird in der Steuereinrichtung 70 registriert und bei Erreichen eines vorbestimmten Werts das Drei-Wege-Ventil 14 in seine den Rückfluß freigebende Stellung a verstellt.

An der Steuereinrichtung 70 ist ferner ein Schalter 92 angeschlossen, der über einen Hebel 93 geschaltet wird. Dieser Hebel 93 wird durch den Hub-Kipprahmen der Hub-Kippvorrichtung in seine beiden Schaltstellungen gebracht. Der Schalter 92 ist mit einem Kontaktglied 94 verbunden, das fest an dem Hub-Kipprahmen vorhanden ist (Fig. 2, 3). Dem Kontaktglied 94 ist ein weiteres Kontaktglied 96 benachbart, das an einem Kragglied 98 befestigt ist. Das Kragglied 98 ist an einem Waagabalken 100 auskragend befestigt. Dieser Waagebalken 100 ist um eine Achse 102 schwenkbar gelagert. Auf dem Waagebalken 100 liegt von oben der Umschlagrand 104 eines Müllbehälters 106 auf, wie näher in den Figuren 2 und 3 noch beschrieben wird. Bei einer bestimmten Hubstellung des Hub-Kipprahmens und einer entsprechenden Schaltstellung des Hebels 93 und damit Schaltstellung des Schalters 92 erfolgt bei Stellung der beiden Kontakte 94, 96 in der in Fig. 1 dargestellten Lage in der Steuereinrichtung 70 ein derartiger Steuerungsbefehl, daß das Drei-Wege-Ventil 14 in seiner den Zufluß des Druckmediums freigebenden Stellung c belassen bleibt.

Das in der Leitung 16 vorhandene Zwei-Wege-Ventil 18 wird in seine zwei Stellungen a oder b durch entsprechende Betätigung des Hebels 110 verstellt. In abgesenkter Stellung des Hub-Kipprahmens ist das Zwei-Wege-Ventil in seiner Stellung a (Fig. 1). In dieser Stellung fließt das Druckmittel durch die Leitungen 16 und 20 zu dem Hubzylinder 22, mit der Folge, daß der Hubzylinder 22 den Hub-Kipprahmen nach oben bewegt. Gleichzeitig fließt das Druckmittel durch die Leitung 28 zu den Schwenkzylindern 32, 36. Die Druckmittelleitungen zu den Zylindern 22, 32, 36 sind so ausgelegt, daß zuerst der Hubzylinder 22 und anschließend die beiden Schwenkzylinder 32, 36 verstellt werden.

Bei Überschreiten eines bestimmten Druckes in der Leitung 30, 34 wird der Schalter 40 aus seiner Stellung a in seine Stellung b verstellt. Der mit dem Zwei-Wege-Ventil 50 verbundene Schalter 40 bewirkt bei seiner Stellung b, daß das Zwei-Wege-Ventil 50 in seine Stellung b verstellt wird. In dieser Stellung b kann Druckmedium durch die Leitung 53 durch dieses Ventil 50 hindurch und weiter in die Leitung 48 zu dem Hubzylinder 44 strömen. Der in dem Hubzylinder 44 vorhandene Kolben 46 wird infolgedessen in Fig. 1 nach links verstellt. Dadurch wird ein Druckabfall in der Leitung 30, 34 hervorgerufen, wodurch die Schwenkzylinder 32, 36 um ein gewisses Maß zurückversetzt werden. Der Druckabfall bewirkt außerdem, daß der Schalter 40 wieder in seine in Fig. 1 dargestellte Stellung a zurückversetzt wird, wodurch wiederum das Zwei-Wege-Ventil 50 in seine in Fig. 1 dargestellte Stellung a zurückversetzt wird. Dadurch wird wiederum der Zufluß durch die Leitung 48 in den Hubzylinder 44 unterbrochen. Durch weiteres Zuführen von Druckmedium durch die Leitung 12, 16 wird auch der Hubzylinder 44 durch die Leitung 42 hindurch mit Druckmedium beaufschlagt, so daß der Kolben 46 nach rechts, gegen die Kontakte 48 geschoben wird. Gleichzeitig steigt der Druck in den Leitungen 30, 34 an, wodurch die Schwenkzylinder 32, 36 wieder in ihre obere maximale Stellung verstellt werden.

Durch mehrfaches Wiederholen dieser Verfahrensschritte kann der Behälter 106 in eine Rüttelbewegung versetzt werden. Die Anzahl der Rüttelbewegungen wird durch das Zählwerk Z festgestellt. Das mit der Steuereinrichtung 70 verbundene Zählwerk Z bewirkt bei einer bestimmten Anzahl von Rüttelbewegungen, daß das geöffnete Drei-Wege-Ventil 14 in seine Rückflußstellung a zurückversetzt wird.

Beim Zurückfließen strömt das Druckmittel zuerst aus den Leitungen 30, 34 in die Leitung 24 und von dort über die Leitung 16 durch das geöffnete Drei-Wege-Ventil 14 zurück in die Leitung 52 und von dort über die Leitung 69 in den Tank T. Das Zwei-Wege-Ventil 18 befindet sich dabei in seiner Stellung b, in der die Leitung 20 zum Hubzylinder 22 abgesperrt ist. Aus dem Hubzylinder 22 kann damit das Druckmittel durch das Druckbegrenzungsventil 62 erst dann in die Leitung 24 abfließen, wenn der Druck in den Leitungen 30, 34 unter den Begrenzungswert des Druckbegrenzungsventils 62 gesunken ist. Das bedeutet, daß erst die Schwenkzylinder 32, 36 und dann der Hubzylinder 22 in ihre jeweilige Ausgangsstellung zurückfahren. In dem Zeitpunkt, wo der Hubzylinder 22 sich absenken will , ist der Hub-Kipprahmen soweit abgesenkt vorhanden, daß er den Hebel 110 des Zwei-Wege-Ventils 18 verstellt und damit das Zwei-Wege-Ventil in seine Stellung a zurückversetzt. Nunmehr kann auch aus der Leitung 20 das Druckmittel in den Tank T zurückfließen.

Mit Hilfe des zusätzlich an der Hub-Kippvorrichtung vorhandenen Drei-Wege-Ventils 56 läßt sich die Hub-Kippvorrichtung "von Hand" mit Hilfe des Betätigungshebels 74 in bekannter Weise betätigen. Das Zählwerk Z wird bei dieser Art der Betätigung des Hub-Kipprahmens nicht aktiviert und damit nicht eingesetzt.

Die an dem Schalter 92 vorhandenen Kontakte 94, 96 funktionieren auf folgende Weise. Durch Ansetzen des Behälters 106 auf der Aufnahmeleiste 108 des Hub-Kipprahmens 111 kommt der Umschlagrand 104 des Behälters 106 von oben in Kontakt mit der Oberseite des Waagebalkens 100. Der Waagebalken 100 wird dabei entgegen der Kraft einer Feder 112 nach unten gedrückt und parallel zum Umschlagrand 104 ausgerichtet. Das nach unten vom Waagebalken 100 wegragende Kragglied 98 wird entsprechend mitverstellt. Sofern der Behälter 106 seine vorbestimmte Lage auf der Aufnahmeleiste 108 eingenommen hat, liegt das Kontaktglied 96 genau benachbart zum Kontaktglied 94, das am Hub-Kipprahmen vorhanden ist. Sofern nun durch Betätigen des Hebels 93 der Schalter 92 entsprechend geschaltet wird, fließt durch die in Kontaktstellung gegenüberliegenden Kontakte 94, 98 ein entsprechender Steuerungsstrom zu der Steuereinrichtung 70 der bewirkt, daß das Drei-Wege-Ventil 14 in seiner Stellung c verharrt. Sofern die Kontakte 94, 96 sich nicht genau gegenüberliegen, und zwar zu dem Zeitpunkt, wo der Schalter 92 durch den Hebel 93 geschaltet wird, wird mittels der Steuereinrichtung 70 das Drei-Wege-Ventil 14 in seine Stellung a zurückverstellt. Es ist allerdings auch möglich, das Drei-Wege-Ventil in seine Absperrstellung b zu verstellen, in der das Druckmittel nicht in den Tank T zurückströmt, sondern in den Leitungen verharrt, so daß die Hub-Kippvorrichtung und damit der Hub-Kipprahmen ebenfalls in seiner eingenommenen Hub-Kippstellung verharrt. Es kann dann beispielsweise entschieden werden, ob der Hub-Kipprahmen zurück in seine Ausgangsstellung versetzt werden soll oder ob der Hub-Kippvorgang z. B. mit Hilfe des Drei-Wege-Ventils 56 "per Hand" fortgesetzt werden soll. Letzteres wäre beispielsweise denkbar, weil der Behälter 106 trotz nicht exakter Lage auf der Aufnahmeleiste 108 sicher vom Hub-Kipprahmen 110 weiterbewegt und entleert werden kann.

Der Waagebalken 100 ist im nichtbelasteten Zustand im allgemeinen nicht parallel zur Aufnahmeleiste 108 ausgerichtet. So ist die auf ihm normal stehende Richtung W, die auch die Richtung der Spannkraft der Feder 112 wiedergibt, nicht parallel zur Hubrichtung H des Hub-Kipprahmens 111 im Raum ausgerichtet. Der Hub-Kipprahmen 111 ist dabei in gleicher Weise wie das Müllfahrzeug, an dem er befestigt ist, ausgerichtet. Unabhängig dazu ist eine Richtung B vorhanden, mit der der Behälter 106 in vertikaler Richtung ausgerichtet ist. Diese Richtung B steht normal auf der Ebene 116, auf der der Müllbehälter 106 aufruht. Diese Ebene 116 ist im allgemeinen nicht dieselbe wie die Ebene, auf der das Müllfahrzeug während des Entleervorganges mit seinen Rädern aufsteht. So ist auch die Richtung B im allgemeinen nicht parallel zur Hubrichtung H ausgerichtet.

Sobald der Behälter über der Aufnahmeleiste 108 positioniert ist, wird der Hub-Kipprahmen 111 durch Betätigen des Schalters 72 in Hubbewegung versetzt, wobei sich die Aufnahmeleiste 108 von unten gegen den Rand des Behälters 106 anlegt und den Behälter 106 bei Fortsetzung der Hubbewegung nach oben mit hochhebt. Während dieses Anhebens des Behälterrandes und damit des Behälters legt sich der Umschlagrand 104 von oben auf den Waagebalken 100, wodurch die beiden Kontakte 94, 96 in Kontaktstellung zueinander geraten. Sofern der Behälter 106 nicht genau auf der Aufnahmeleiste 108 aufruht, kann der Umschlagrand 104 auch nicht genau auf dem Waagebalken 100 liegen, so daß die beiden Kontakte 94, 96 nicht in gegenseitige Kontaktstellung geraten können. Die entsprechend richtige oder falsche Position des Behälters auf dem Waagebalken 100 und damit auf der Aufnahmeleiste 108 wird nach einem vorbestimmten Hubweg festgestellt und das Drei-Wege-Ventil 14 entsprechend verstellt bzw. in seiner offenen Stellung c belassen.

Die erfindungsgemäße Vorrichtung kann sowohl für Einfach-Schüttungen als auch für beliebig auszugestaltende Mehrfach-Schüttungen angeordnet werden. Die Kontaktglieder 94, 96 können beliebige - auch eine gegenseitige Berührung voraussetzende - Kontaktierungsmittel sein.

In Fig. 4 ist der Hub-Kipprahmen 111 mit angehängtem Behälter 106 dargestellt, der mit einer Sicherungseinrichtung versehen ist, die verhindern soll, daß durch Kontakt mit dem sich bewegenden Hub-Kipprahmen Personen verletzt werden können.

An dem Hub-Kipprahmen 111 ist jeweils seitlich ein Schaltelement 120 befestigt. Dieses Schaltelement besitzt eine flächige Ausdehnung und bedeckt weitgehend den Zwischenraum zwischen dem Müllbehälter 106 und den dem Müllbehälter benachbarten Schwenkarmen des Hub-Kipprahmens 111. Diese Schaltelemente 120 werden durch seitliches Berühren geschaltet. Dieses Schalten bewirkt, daß der Hub-Kipprahmen 111 in seiner momentanen Hub-Kippstellung blockiert wird. Dies wird dadurch erreicht, daß durch das Schalten des Schaltelements 120 das in dem Druckmittelleistungskreis vorhandene Absperrventil 14 in seine Sperr-Stellung b verstellt wird.

Während durch das Schaltelement 120 somit verhindert wird, daß eine seitlich in den Schwenkbereich des Hub-Kipprahmens 111 geratene Person durch den Hub-Kipprahmen 111 verletzt wird, verhindert ein weiteres Schaltelement 122, das an der dem Behälter 106 abgewandten Seite des Hub-Kipprahmens 111 vorhanden ist, daß eine unter den angehobenen Hub-Kipprahmen 111.1 geratene Person durch den sich herabbewegenden Hub-Kipprahmen verletzt werden kann. Dazu wirkt das Schaltelement 122 in gleicher Weise wie das Schaltelement 120 auf das Absperrventil 14 ein. So würde beim Abwärtsbewegen des strichpunktiert dargestellten angehobenen Hub-Kipprahmens 111.1 zuerst das unter dem Hub-Kipprahmen 111.1 vorhandene Schaltelement 122 mit einer unter dem Hub-Kipprahmen vorhandenen Person in Kontakt geraten. Durch diesen Kontakt würde das Absperrventil 14 in ähnlicher Weise wie es auch durch das Schaltelement 120 erfolgt, das Absperrventil 14 in seine Sperr-Stellung b verstellt werden.

Ebenso wie das Schaltelement 120 ist auch das Schaltelement 122 flächenhaft ausgebildet. Während das Schaltelement 120 den Hub-Kipprahmen 111 seitlich weitgehend bedeckt, schützt das Schaltelement 122 den angehobenen Hub-Kipprahmen 111.1 von unten her. Form und Größe der Schaltelemente 120, 122 richtet sich so nach der konstruktiven Ausbildung und Größe des jeweiligen Hub-Kipprahmens 111.

## Patentansprüche

1. Vorrichtung zum Entleeren von Behältern, insbesondere Müllbehältern, mit
- zumindest einer Hub-Kippvorrichtung, die mit einem Hub-Kipprahmen (111) zum Aufnehmen des zu entleerenden Behälters (106) versehen ist,
- einem Druckmittelleistungskreis zum Betätigen des Hub-Kipprahmens (111),
- einer elektrischen Steuereinrichtung (70) zum Aktivieren des Druckmittelleistungskreises,
- einer Betätigungseinrichtung (72) zum Aktivieren der elektrischen Steuereinrichtung (70),
- einer Schalteinrichtung (92, 94, 96, 100) zum Beeinflussen der Hub-Kippbewegung des Hub-Kipprahmens (111), wobei die Schalteinrichtung von dem auf dem Hub-Kipprahmen aufgenommenen Behälter (106) betätigbar ist und derart auf die weitere Hub-Kippbewegung einwirksam ist, daß nur bei vorbestimmbarer Ausrichtung eines Behälters am Hub-Kipprahmen (111) die Hub-Kippbewegung fortgesetzt wird,
**dadurch gekennzeichnet,** daß
- durch die Betätigungseinrichtung (72) ein automatisch ablaufender Hub-Kippvorgang auslösbar ist,
- die Schalteinrichtung (92) zwei Kontaktelemente (94, 96) enthält,
- die beiden Kontaktelemente so an der Hub-Kippvorrichtung vorhanden sind, daß sie in der Ebene der Hub-Kippbewegung synchron zu der Hub-Kippbewegung bewegbar sind,
- das erste (94) der beiden Kontaktelemente fest an der Hub-Kippvorrichtung (111) befestigt ist,
- das zweite (96) der beiden Kontaktelemente fest an einem Waagebalken (100) befestigt ist, der um eine Achse (102) verschwenkbar ist, die in der Ebene der Hub-Kippbewegung liegt,
- die Schwenklage des Waagebalkens und damit die Schwenkausrichtung des zweiten Kontaktelementes (96) durch Kontakt mit dem Behälter (106) so beeinflußbar ist, daß bei vorschriftsmäßiger Lage des Behälters (106) auf dem Hub-Kipprahmen (111) sich die beiden Kontaktelemente (94, 96) in gegenseitiger Kontaktstellung befinden,
- wobei die Schalteinrichtung so auf die weitere Hub-Kippbewegung einwirksam ist, daß nach Überwindung eines vorbestimmten Hub-Kippbewegungsweges des Hub-Kipprahmens eine weitere Bewegung des Rahmens nur erfolgt, wenn sich die beiden Kontaktelemente in Kontaktstellung befinden.

2. Vorrichtung nach Anspruch 1,
**dadurch gekennzeichnet,** daß zumindest Teile des Behälters (106) auf dem Waagebalken (100) positionierbar sind.

3. Vorrichtung nach Anspruch 2,
**dadurch gekennzeichnet,** daß der Behälter (106) mit seinem dem Hub-Kipprahmen zugewandten oberen Umschlagrand (104) auf dem Waagebalken positionierbar ist.

4. Vorrichtung nach Anspruch 2,
**dadurch gekennzeichnet,** daß die Schwenkachse (102) des Waagebalkens (100) in Richtung der Hub-Kippbewegung nachgiebig (112) gelagert ist.

5. Vorrichtung nach Anspruch 1,
**dadurch gekennzeichnet,** daß
- ein Schalter (92) vorhanden ist, der nach einer vorbestimmten Hub-Kippbewegung des Hub-Kipprahmens (106) durch letzteren betätigbar ist,
- der Schalter (92) mit der Schalteinrichtung (94, 96) und dem in dem Druckmittelleistungskreis vorhandenen Absperrventil (14) so verbunden ist, daß nach seiner Betätigung nur bei Kontaktstellung der beiden Kontaktelemente (94, 96) die Freigabe des Absperrventils (14) aufrechterhalten bleibt.

6. Vorrichtung nach einem der Ansprüche 1 bis 5,
**dadurch gekennzeichnet,** daß
- eine Bypassleitung (42, 48, 52) für ein als Mehr-Wege-Ventil in dem Druckmittelleistungskreis ausgebildetes Absperrventil (14) vorhanden ist,
- in der Bypassleitung ein zweites als Mehr-Wege-Ventil ausgebildetes Absperrventil (50) und ein durch diese Leitung zweiseitig beaufschlagbarer Hubzylinder (44) in Reihe geschaltet vorhanden sind,
- der Hubzylinder (44) mit einer die Bewegungen seines Kolbens (46) zählenden Einrichtung verbunden ist, wobei durch das Umschalten des zweiten Absperrventils (50) diese Bewegung in ihrer jeweiligen Richtung umkehrbar ist,
- ein Schaltorgan (40) in der zu den Hub-Kippzylindern führenden Leitung vorhanden ist,
- dieses Schaltorgan (40) mit dem zweiten Absperrventil (50) derart verbunden ist, daß bei Erreichen eines vorbestimmten Leitungsdruckes, bei dem die Hub-Kippzylinder sich in ihrer maximalen Hub-Kippstellung befinden, dieses zweite Absperrventil aus seiner Absperrstellung (a) umschaltbar ist,
- die Zähleinrichtung (Z) mit der Steuereinrichtung (70) für das von der Bypassleitung kurzgeschlossene erste Absperrventil (14) derart verbunden ist, daß bei Erreichen einer vorbestimmten Anzahl von Bewegungen des Kolbens (46) das erste Absperrventil (14) in seine den freien Rückfluß des Druckmittels aus den Hub-Kippzylindern ermöglichende Rückflußstellung (a) umschaltbar ist.

7. Vorrichtung nach Anspruch 6,
**dadurch gekennzeichnet,** daß in dem Hubzylinder (44) ein zweiter Kolben (90) vorhanden ist, der durch den ersten Kolben (46) verschiebbar ist und der außerhalb des Hubzylinders als Kontakt (88) für ein elektrisches Zählwerk (Z) derart wirksam ist, daß bei jeder Kontaktierung des zweiten Kolbens mit dem Zählwerk letzteres weiterzählt.

8. Vorrichtung nach Anspruch 6,
**dadurch gekennzeichnet,** daß
- zwischen dem ersten Absperrventil (14) und den Hub-Kippzylindern ein Verzweigungsventil (18) vorhanden ist, mit dem das Druckmittel entweder zu einer die Hubbewegung verursachenden ersten Zylindereinheit (22) oder zu einer die Schwenkbewegung verursachenden zweiten Zylindereinheit (32, 36) steuerbar ist,
- eine Leitung (26) zwischen der ersten und der zweiten Zylindereinheit mit einem Druckbegrenzungsventil (62) vorhanden ist,
- das Druckbegrenzungsventil (62) von einer Bypassleitung (64) mit einem Rückschlagventil (66) umgeben ist, wobei das Rückschlagventil die Bypassleitung in Richtung auf die zweite Zylindereinheit hin versperrt.

9. Vorrichtung nach Anspruch 8,
**dadurch gekennzeichnet,** daß das Verzweigungsventil (18) durch die Hub-Kippvorrichtung umschaltbar ist.

10. Vorrichtung nach Anspruch 9,
**dadurch gekennzeichnet,** daß ein Betätigungsglied (110) am Hub-Kipprahmen (106) so vorhanden ist, daß nach Überwindung eines vorbestimmten Hubweges das Verzweigungsventil (18) den Druckmittelzufluß zu der die Hubbewegung verursachenden Zylindereinheit (22) versperrt und zu der anderen Zylindereinheit (32, 36) freigibt, wobei das Betätigungsglied (110) das Verzweigungsventil (18) in dieser Stellung hält, solange der tatsächliche Hubweg des Hub-Kipprahmens den vorbestimmten Hubweg nicht unterschreitet.

11. Vorrichtung nach Anspruch 6,
**dadurch gekennzeichnet,** daß
- ein Schaltelement (120, 122) im Arbeitsbereich der Hub-Kippvorrichtung (111) ständig vorhanden ist,
- dieses Schaltelement (120, 122) mit dem Absperrventil (14) so verbunden ist, daß bei seiner Kontaktierung das Absperrventil (14) in seine den Leitungsfluß des Druckmediums blockierende Stellung (b) verstellbar ist.

12. Vorrichtung nach Anspruch 11,
**dadurch gekennzeichnet,** daß das Schaltelement (120, 122) am Hub-Kipprahmen (111) befestigt ist.

13. Vorrichtung nach Anspruch 11,
**dadurch gekennzeichnet,** daß ein erstes Schaltelement (120) so flächig ausgedehnt vorhanden ist, daß es den Hub-Kipprahmen (111) seitlich zum größten Teil abdeckt, wobei dieses Schaltelement durch Druck schaltbar ist, der in Querrichtung, d.h. in zur Hub-Kippebene normaler Richtung auf das Schaltelement einwirkt.

14. Vorrichtung nach Anspruch 11,
**dadurch gekennzeichnet,** daß ein zweites Schaltelement (122) so flächig ausgedehnt vorhanden ist, daß es den maximal nach oben verschwenkten Hub-Kipprahmen zum größten Teil von unten abdeckt, wobei dieses Schaltelement durch Druck schaltbar ist, der in Hub-Kipprichtung auf dasselbe einwirkt.

## Claims

1. Apparatus for emptying containers, particularly refuse containers, with
- at least one lifting and tipping apparatus, which is provided with a lifting and tipping frame (111) to receive the container (106) to be emptied.
- a pressure medium power circuit to actuate the lifting and tipping frame (111),
- an electrical control device (70) to activate the pressure medium power circuit,
- an actuating device (72) for activating the electrical control device (70),
- a switch device (92, 94, 96, 100) for affecting the lifting and tipping motion of the lifting and tipping frame (111), wherein the switch device can be actuated by the container (106) received on the lifting and tipping frame and is operative for the further lifting and tipping motion in such a way that the lifting and tipping motion is continued only if a container on the lifting and tipping frame (111) is in predeterminable alignment,
characterized in that
- an automatically proceeding lifting and tipping process can be initiated by the actuating device (72),
- the switch device (92) contains two contact elements (94, 96),
- both contact elements are present on the lifting and tipping apparatus such that they are movable in the plane of the lifting and tipping motion synchronously with the lifting and tipping motion,
- the first (94) of the two contact elements is firmly attached to the lifting and tipping apparatus (111),
- the second (96) of the two contact elements is firmly attached to a weigh beam (100) which is pivotable about a shaft (102) lying in the plane of the lifting and tipping motion,
- the pivoting position of the weigh beam and hence the pivoting alignment of the second contact element (96) can be affected by contact with the container (106) such that when the container (106) is in the prescribed position on the lifting and tipping frame (111), both of the contact elements (94, 96) are located in opposed contact position,
- so that the switch device can act on the further lifting and tipping motion such that, after a predetermined lifting and tipping motion path of the lifting and tipping frame has been travelled, a further motion of the frame occurs only when the two contact elements are located in the contact position.

2. Apparatus according to Claim 1,
characterized in that
at least parts of the container (106) can be positioned on the weigh beam (100).

3. Apparatus according to Claim 2,
characterized in that
the container (106) can be positioned on the weigh beam with its upper bead edge (104) facing the lifting and tipping frame.

4. Apparatus according to Claim 2,
characterized in that
the pivot axis (102) of the weigh beam (100) is mounted flexibly (112) in the direction of the lifting and tipping motion.

5. Apparatus according to Claim 1,
characterized in that
- a switch (92) is present, which can be actuated by the lifting and tipping frame (106 [sic]) after a predetermined lifting and tipping motion of this frame,
- the switch (92) is connected to the switch device (94, 96) and the shutoff valve (14) present in the pressure medium power circuit such that after its actuation the shutoff valve (14) is kept released only when the two contact elements (94, 96) are in the contact position.

6. Apparatus according to one of Claims 1 - 5,
characterized in that
- a bypass duct (42, 48, 52) is present for a shutoff valve (14) which is configured in the pressure medium power circuit as a multi-path valve,
- a second shutoff valve (50) configured as a multi-path valve and a lifting cylinder (44) which is acted on on both sides through this duct are present in series in the bypass duct,
- the lifting cylinder (44) is connected to a device which counts the motions of its piston (46), so that this motion is reversible in its respective direction by changeover of the second shutoff valve (50),
- a switch element (40) is present in the duct leading to the lifting and tipping cylinders,
- this switch element (40) is connected to the second shutoff valve (50) such that when a predetermined duct pressure is reached at which the lifting and tipping cylinders are in their maximum lifting and tipping position, this second shutoff valve can be changed over from its shutoff position (a),
- the counting device (Z) is connected to the control device (70) for the first shutoff valve (14) which is short-circuited by the bypass duct, such that, when a predetermined number of motions of the piston (46) is reached, the first shutoff valve (14) can be changed over into its return flow position (a) in which the free return flow of the pressure medium from the lifting and tipping cylinders is made possible.

7. Apparatus according to Claim 6,
characterized in that
- a second piston (90) is present in the lifting cylinder (44), is displaceable by the first piston (46), and is effective outside the lifting cylinder as a contact (88) for an electrical counter (Z) such that the counter counts further on each contact with it of the second piston.

8. Apparatus according to Claim 6,
characterized in that
- a branching valve (18) is present between the first shutoff valve (14) and the lifting and tipping cylinders, and can control the pressure medium to pass either to a first cylinder unit (22) causing the lifting motion or to a second cylinder unit (32, 36) causing the pivoting motion,
- a duct (26) is present between the first and the second cylinder unit, with a pressure limiting valve (62),
- the pressure limiting valve (62) is surrounded by a bypass duct (64) with a check valve (66), wherein the check valve blocks the bypass duct in the direction towards the second cylinder unit.

9. Apparatus according to Claim 8,
characterized in that
the branching valve (18) can be changed over by the lifting and tipping apparatus.

10. Apparatus according to Claim 9,
characterized in that
an actuating element (110) is present on the lifting and tipping frame (106 [sic]) such that after a predetermined lifting path has been travelled, the branching valve (18) shuts off the pressure medium supply to the cylinder unit (22) causing the lifting motion and releases it to the other cylinder unit (32, 36), wherein the actuating element (110) holds the branching valve (18) in this position as long as the actual lifting path of the lifting and tipping frame does not fall below the predetermined lifting path.

11. Apparatus according to Claim 6,
characterized in that
- a switch element (120, 122) is constantly present in the operating region of the lifting and tipping apparatus (111),
- this switch element (120, 122) is connected to the shutoff valve (14) such that when contacting of the switch element occurs, the shutoff valve (14) can be displaced into its position (b) which shuts off the duct flow of the pressure medium.

12. Apparatus according to Claim 11,
characterized in that
the switch element (120, 122) is attached to the lifting and tipping frame (111).

13. Apparatus according to Claim 11,
characterized in that
a first switch element (120) is present and is enlarged flat, such that it largely covers the lifting and tipping frame (111) laterally, this switch element being switchable by pressure which acts on the switch element in the transverse direction, i.e., in a direction normal to the lifting and tipping plane.

14. Apparatus according to Claim 11,
characterized in that
a second switch element (122) is present and is enlarged flat, such that it largely covers from below the lifting and tipping frame which has been maximally pivoted upwards, this switch element being switchable by pressure which acts on it in the lifting and tipping direction.

## Revendications

1. Dispositif de vidage de conteneurs, et en particulier de conteneurs à ordures, avec:
- au moins un dispositif de levage et de basculement qui est doté d'un cadre de levage et de basculement (111) servant à reprendre le conteneur (106) à vider,
- un circuit d'actionnement à fluide sous pression servant à actionner le cadre de levage et de basculement (111),
- un dispositif électrique de commande (70) servant à activer le circuit d'actionnement à fluide sous pression,
- un dispositif d'actionnement (72) servant à activer le dispositif électrique de commande (70),
- un dispositif de commutation (92, 94, 96, 100) servant à modifier le déplacement de levage et de basculement du cadre de levage et de basculement (111), le dispositif de commutation pouvant être actionné par le conteneur (106) repris sur le cadre de levage et de basculement; il est activé par la poursuite du déplacement de levage et de basculement de manière à ce que le déplacement de levage et de basculement ne puisse être poursuivi que si le conteneur présente une orientation prédéterminée sur le cadre de levage et de basculement (111),
**caractérisé en ce que**
- le dispositif d'actionnement (72) lance une opération de levage et de basculement se déroulant automatiquement,
- le dispositif de commutation (92) comprend deux éléments contacteurs (94, 96),
- les deux éléments contacteurs sont situés sur le dispositif de levage et de basculement de manière à pouvoir être déplacés dans le plan du déplacement de levage et de basculement en synchronisme à ce déplacement de levage et de basculement,
- le premier (94) des deux éléments contacteurs est fixé en position immobile sur le dispositif de levage et de basculement (111),
- le second (96) des deux éléments contacteurs est fixé en position immobile sur une poutrelle oscillante (100) pouvant pivoter autour d'un axe (102) situé dans le plan du déplacement de levage de basculement,
- la position inclinée de la poutrelle oscillante et donc l'obliquité du second élément contacteur (96) dépend de l'existence d'un contact avec le conteneur (106) de telle sorte que lorsque le conteneur (106) est en position prescrite sur le cadre de levage et de basculement (111), les deux éléments contacteurs (94, 96) se trouvent en position de contact mutuel,
- le dispositif de commutation pouvant être activé lors de la poursuite du déplacement de levage et de basculement de telle sorte que lorsque le déplacement de levage et de basculement du cadre de levage et de basculement se poursuit au-delà d'un point prédéterminé, la poursuite du déplacement du cadre n'est possible que lorsque les deux éléments contacteurs se trouvent en position de contact.

2. Dispositif selon la revendication 1, **caractérisé en ce qu**'au moins des parties du conteneur (106) peuvent être placées sur la poutrelle oscillante (100).

3. Dispositif selon la revendication 2, **caractérisé en ce que** le conteneur (106) peut être placé sur la poutrelle oscillante par son bord replié (104) supérieur tourné vers le cadre de levage et de basculement.

4. Dispositif selon la revendication 2, c**aractérisé en ce que** l'axe d'inclinaison (102) de la poutrelle oscillante (100) est fixé de manière à pouvoir se déplacer (112) dans le sens du déplacement de levage et de basculement.

5. Dispositif selon la revendication 1, **caractérisé en ce qu**'il existe un contacteur (92) qui peut être actionné par le cadre de levage et de basculement (106) après un déplacement prédéterminé de levage et de basculement,
- le contacteur (92) étant relié au dispositif de commutation (94, 96) et à la vanne de fermeture (14) présente dans le circuit d'actionnement à fluide sous pression de telle sorte que lorsqu'il est actionné l'ouverture de la vanne de fermeture (14) ne peut être maintenue que lorsque les deux éléments contacteurs (94, 96) sont en position de contact.

6. Dispositif selon l'une des revendications 1 à 5, **caractérisé en ce qu**'il existe une conduite de dérivation (42, 48, 52) pour une vanne de fermeture du circuit d'actionnement à fluide sous pression présentant la forme d'une vanne multivoie,
- dans la conduite de dérivation, une seconde vanne de fermeture (50) présentant la forme d'une vanne multivoie et un cylindre de levage (44) pouvant être alimenté des deux côtés par cette conduite sont installés en série,
- le cylindre de levage (44) est relié à un dispositif comptant les déplacements de son piston (46), le débranchement de la seconde vanne de fermeture (50) pouvant inverser son déplacement dans le sens opposé,
- un organe de commutation (40) est prévu dans la conduite conduisant aux cylindres de levage et de basculement,
- cet organe de commutation (40) est relié à la seconde vanne de fermeture (50) de manière à ce que lorsqu'une pression prédéterminée, pour laquelle les cylindres de levage et de basculement se trouvent en leur position maximale de levage et de basculement, cette seconde vanne de fermeture puisse quitter sa position de fermeture (a),
- le dispositif de comptage (Z) est relié au dispositif de commande (70) de la première vanne de fermeture (14) court-circuitée par la conduite de dérivation de manière à ce que lorsque le piston (46) a effectué un nombre prédéterminé de déplacements, la première vanne de fermeture (14) puisse venir dans sa position de renvoi (a) permettant la sortie du fluide sous pression hors des cylindres de levage et de basculement.

7. Dispositif selon la revendication 6, **caractérisé en ce que** dans le cylindre de levage (44) est prévu un second piston (90) qui peut être déplacé par le premier piston (46) et qui à l'extérieur du cylindre de levage sert de contact (88) pour un mécanisme électrique de comptage (Z) de sorte que le mécanisme de comptage compte chacune de ses entrées en contact avec le second piston.

8. Dispositif selon la revendication 6, **caractérisé en ce que**
- entre la première vanne de fermeture (14) et les cylindres de levage et de basculement est prévue une vanne de bifurcation (18) grâce à laquelle le fluide sous pression peut être envoyé ou bien vers une première unité à cylindre (22) provoquant le déplacement de levage ou bien vers une seconde unité à cylindre (32, 36) provoquant le déplacement d'inclinaison,
- une conduite (26) avec un clapet limiteur de pression (62) est prévue entre la première et la seconde unités à cylindre,
- le clapet limiteur de pression (62) est entouré par une conduite de dérivation (64) possédant un clapet antiretour (66), le clapet antiretour bloquant la conduite de dérivation dans le sens dirigé vers la seconde unité à cylindre.

9. Dispositif selon la revendication 8, **caractérisé en ce que** la vanne de bifurcation (18) peut être actionnée par le dispositif de levage et de basculement.

10. Dispositif selon à revendication 9, **caractérisé en ce qu'un** élément d'actionnement (110) est prévu sur le cadre de levage et de basculement (106) de telle sorte qu'après dépassement d'un parcours de levage prédéterminé la vanne de bifurcation (18) empêche l'amenée d'un fluide sous pression à l'unité à cylindre (22) provoquant le déplacement de levage et libère le passage vers l'autre unité à cylindre (32, 36) tandis que l'élément d'actionnement (110) maintient la vanne de bifurcation (18) dans cette position tant que le parcours effectif de levage du cadre de levage et de basculement n'a pas traversé le parcours de levage prédéterminé.

11. Dispositif selon la revendication 6, **caractérisé en ce qu**'un élément contacteur (120, 122) est prévu en permanence dans la zone de travail du dispositif de levage et de basculement (111),
- cet élément contacteur (120, 122) est relié à la vanne de fermeture (14) de telle sorte que lorsqu'il est actionné la vanne de fermeture (14) peut être déplacée dans sa position (b) bloquant le passage du fluide sous pression.

12. Dispositif selon la revendication 11, **caractérisé en ce que** l'élément contacteur (120, 122) est fixé au cadre de levage et de basculement (111).

13. Dispositif selon la revendication 11, **caractérisé en ce qu**'un premier élément contacteur (120) s'étend superficiellement de manière à recouvrir latéralement la plus grande partie du cadre de levage et de basculement (111), cet élément contacteur pouvant être actionné par une pression agissant sur l'élément contacteur dans la direction transversale, c'est-à-dire dans la direction perpendiculaire au plan de levage et de basculement.

14. Dispositif selon la revendication 11, **caractérisé en ce qu'**un second élément contacteur (122) s'étend superficiellement de telle sorte qu'il recouvre par-dessous la plus grande partie du cadre de levage et de basculement incliné dans sa position élevée extrême, cet élément contacteur pouvant être actionné par une pression agissant sur lui dans le sens du levage et du basculement.
